# DEMANDE DE BREVET EUROPEEN

(11) **EP 4 702 868 A1**
(43) Date de publication de la demande: **04.03.2026**
(21) Numéro de dépôt: 24197545.7
(22) Date de dépôt: 30.08.2024
(51) Int. Cl.: A44C 5/10

(54) **MAILLON DE BRACELET**

(71) Demandeur: Dexel SA, 2504 Bienne (CH)
(72) Inventeur: GRANITO, Elio, 2512 Alfermée (CH); SCHUEPBACH, Jeremy, 2000 Neuchâtel (CH)
(74) Mandataire: Schneiter, Sorin

(57) **Abrégé**

L'invention concerne un système de connexion à maillons susceptible de composer un bracelet à maillons. Le système comporte un maillon et une barrette logeant un élément élastique qui sollicite la barrette dans une direction qui sert à la sortir de son logement par exemple pour séparer les deux maillons, par exemple dans le cas d'un ajustement de la longueur du bracelet. Sur le maillon, un dispositif de verrouillage avec un organe d'actionnement est agencé.

## Description

### Domaine technique

La présente invention se rapporte au domaine de l'horlogerie. Elle concerne, plus particulièrement, un maillon d'un bracelet à maillons, une barrette adaptée pour fonctionner avec le maillon, un système comportant le maillon et la barrette, ainsi qu'un bracelet comportant le maillon.

### Etat de la technique et problèmes à l'origine de l'invention

Les maillons de bracelets à maillons sont le plus souvent assemblés par des barrettes transversales ou goupilles, qui assurent la liaison et la mobilité relative des maillons les uns par rapport aux autres. Pour éviter que les maillons se détachent de manière intempestive, différentes solutions ont été proposées pour solidariser les barrettes à au moins l'un des maillons avec lesquels elles coopèrent. Ces solutions permettent également d'extraire la barrette pour un démontage de maillon, pour un remplacement ou un réglage de la longueur. De manière courante, la barrette doit être déchassée ou au mieux dévissée, ce qui nécessite des outils adéquats et une certaine dextérité. Ainsi, en général, un simple réglage de la longueur du bracelet doit se faire chez un professionnel, pour éviter les risques d'endommager le bracelet par une mauvaise manipulation.

Le document EP1977658 divulgue un maillon de bracelet comportant un élément de blocage rotatif agencé dans une direction perpendiculaire aux directions longitudinale et transversale, soit dans une direction verticale. Un ressort sollicite l'élément de blocage en position de verrouillage. Moyennant un tournevis, il est possible de débloquer l'élément de blocage et d'extraire la barrette.

Dans l'état de la technique ils existent aussi des solutions dans lesquelles un ressort est prévu pour effectuer une pression sur la barrette, afin d'en faciliter l'extraction. Plus particulièrement, il est un objectif de l'invention de mettre en oeuvre un système dont la barrette ou goupille utilisée pour relier deux maillons voisins se trouve sous l'effet d'un élément élastique qui agit sur la barrette pour l'éjecter au moins partiellement de son logement lorsqu'elle est débloquée dans le but de séparer les maillons, de régler la longueur du bracelet, etc. Dans ces cas, la barrette est généralement bloquée à l'intérieur de son logement à l'aide d'un verrouillage. Par exemple, le document JP-H0574309U divulgue une goupille, un ressort cylindrique émanché sur la goupille ainsi qu'un organe de verrouillage émanché sur une extrémité de la goupille. A l'autre extrémité, la goupille est munie d'une tête de vis. En tournant la tête de vis à l'aide d'un tournevis, il est possible de séparer l'organe de verrouillage de son logement. Dans ce cas, le ressort sollicite la goupille vers l'extérieur du logement formé par deux maillons voisins.

Dans le document EP3609362B1, un ressort est agencé entre la barrette est le corps pour exercer sur la barrette une force tendant à la pousser en translation depuis la position d'assemblage (ou la position de service, dans laquelle deux maillons sont connectés par la barrette), vers une position libre.

Le document JP2001269205A divulgue un système dans lequel un ressort est logé à l'intérieur de la barrette, similaire à une barrette à ressort pour relier le bracelet au boîtier d'une montre-bracelet. La barrette tubulaire comporte un trou. Un organe de blocage se trouve à l'intérieur du tube au niveau de l'ouverture pour faire saillie et bloquer la barrette dans sa position d'utilisation. Afin de sortir la barrette avec l'aide du ressort, un outil est inséré à travers un trou vertical dans le corps du maillon pour enfoncer l'organe de blocage dans l'espace creux du tube afin d'engendrer la libération de la barrette de son logement sous l'effet du ressort.

### Résumé de l'invention

La présente invention a pour objet un maillon, une barrette, et un système à maillon susceptible de composer un bracelet à maillons.

Selon un premier aspect, l'invention concerne un maillon comportant une première portion de liaison et une deuxième portion de liaison, la première portion de liaison étant agencée pour pouvoir coopérer avec la deuxième portion de liaison d'un maillon voisin dudit bracelet, et/ou vice versa, le maillon comportant au moins un premier logement agencé sur la première portion de liaison et un deuxième logement agencé sur la deuxième portion de liaison, le deuxième logement comportant un premier trou et un deuxième trou.

Selon un deuxième aspect, l'invention concerne une barrette comportant une première goupille et une deuxième goupille, la première goupille comportant une première extrémité de la barrette et la deuxième goupille comportant une deuxième extrémité de la barrette, ladite deuxième goupille étant agencée mobile par rapport à la première goupille de manière à pouvoir se déplacer en translation entre une position rétractée et une position étendue, la position étendue définissant de préférence une longueur plus étendue et/ou une longueur maximale de la barrette, la barrette comportant également un logement intérieur creux logeant un élément élastique, ledit élément élastique étant agencé pour agir sur ladite deuxième goupille de manière à la solliciter vers sa position étendue.

Dans un mode de réalisation, la barrette comporte au moins une structure d'arrêt, de préférence formée dans ou par une section à diamètre réduit at/ou une échancrure.

Dans un aspect, l'invention concerne un système comportant le maillon et la barrette de l'invention. Ce système est de préférence un ensemble comportant le maillon et la barrette.

Dans un aspect, l'invention concerne un bracelet comportant une pluralité de maillons et/ou de systèmes de l'invention, par exemple un bracelet composé au moins partiellement de systèmes et/ou de maillons de l'invention.

Dans un mode de réalisation préféré, le premier trou et le deuxième trou du deuxième logement sont séparés par un créneau et/ou par un espace formant une partie femelle.

Dans un mode de réalisation préféré, la barrette est destinée à et/ou agencée pour relier deux maillons voisins selon l'invention.

Dans un mode de réalisation préféré, la barrette est destinée à et/ou agencée pour être logée dans ledit premier logement et dans un deuxième logement dudit maillon voisin, de manière à pouvoir relier le maillon audit maillon voisin.

Dans un mode de réalisation préféré, la barrette ne présente pas, et est ainsi libre de, protubérance, d'ergot et/ou d'organe d'actionnement sur sa surface extérieure. De tels protubérances, ergots et/ou organes d'actionnement sont typiquement agencés sur des barrettes à ressort destinées à connecter un brin de bracelet ou un maillon d'un bracelet à un boîtier de montre-bracelet.

Dans un mode de réalisation préféré, le dispositif de verrouillage comporte un organe d'actionnement agencé pour pouvoir être activé par un utilisateur pour permettre de désengager ledit organe de verrouillage de ladite structure d'arrêt et/ou de ladite au moins une section à diamètre réduit at/ou échancrure, afin de permettre à la barrette de se déplacer de préférence en direction transversale. De préférence, en cas de déverrouillage, le dispositif de verrouillage ne bloque le déplacement de la barrette en aucun des deux sens en direction transversale.

Dans un mode de réalisation préféré, l'organe d'actionnement est un coulisseau, agencé de préférence pour se déplacer en direction longitudinale ou en direction transversale lorsqu'il est activé par l'utilisateur, ledit dispositif de verrouillage comportant de préférence un élément élastique agencé pour solliciter ledit organe de verrouillage en une position de verrouillage.

Dans un mode de réalisation préféré, le dispositif de verrouillage est agencé sur la première portion de liaison comportant et/ou formant une partie mâle, un avant-corps et/ou une saillie.

Dans un mode de réalisation préféré, ledit organe de verrouillage est agencé pour coopérer avec la barrette, avec ladite structure d'arrêt et/ou avec ladite au moins une section à diamètre réduit at/ou échancrure, lorsque la barrette est placée au moins dans ledit premier logement, et de préférence également dans le deuxième logement d'un maillon voisin. De préférence, la barrette est bloquée et/ou stabilisée dans une position particulière en direction transversale uniquement lorsqu'elle se trouve dans une position prédestinée, correspondant à la position d'utilisation et/ou de liaison lorsque deux maillons voisins sont reliés.

Dans un mode de réalisation préféré, l'élément élastique de la barrette est agencé entre lesdites première et deuxième goupilles de manière à solliciter la barrette vers une position libre dans laquelle la barrette est au moins partiellement désengagée dudit premier et/ou dudit deuxième logement.

Dans un mode de réalisation préféré, le premier trou dudit deuxième logement est un trou borne comportant un fond. De préférence, ladite deuxième extrémité de ladite barrette est agencée dans ce fond pour se trouver en appui contre ledit fond lorsque la barrette se trouve dans une position d'utilisation et/ou de service.

Dans un mode de réalisation préféré, ledit deuxième trou est un trou ou perçage traversant et/ou débouchant en direction transversale.

Dans un mode de réalisation préféré, le deuxième trou est dimensionné pour permettre l'extraction complète de ladite barrette dudit maillon. Par exemple, une telle extraction est possible lorsque ladite barrette se trouve dans sa position libre, lors de la séparation dudit maillon du maillon voisin et/ou lors de l'activation de l'organe d'actionnement.

Dans un mode de réalisation préféré, la deuxième portion de liaison comporte deux extensions extérieures, une première extension extérieure comportant ledit premier trou et la deuxième extension extérieure comportant ledit deuxième trou. Ces extensions extérieures sont des première et deuxième extensions extérieures et/ou latérales qui font partie du maillon.

De préférence, un espace de liaison et/ou un créneau est défini entre lesdites première et deuxième extensions extérieures. Dans un mode de réalisation, cet espace de liaison et/ou ledit créneau est agencé pour pouvoir recevoir la première portion de liaison d'un maillon voisin.

Dans un mode de réalisation préféré, ladite au moins une section à diamètre réduit at/ou échancrure (agencée pour coopérer avec ledit organe de verrouillage), est agencée centralement et/ou à proximité du milieu de l'étendue longitudinale de ladite barrette.

Dans un mode de réalisation préféré, la barrette comporte une deuxième section à diamètre réduit at/ou une échancrure, agencée vers et/ou à proximité de la première extrémité. La deuxième section à diamètre réduit at/ou une échancrure permet de préférence à un utilisateur d'utiliser un ongle d'un doigt pour l'insérer dans ladite deuxième section à diamètre réduit et/ou échancrure et/ou pour effectuer une force sur ladite barrette afin de l'extraire dudit premier et/ou dudit deuxième logement.

Dans un mode de réalisation préféré, première portion de liaison forme une partie mâle et/ou un avant-corps adapté à s'insérer dans la deuxième portion de liaison. La deuxième portion de liaison forme de préférence une partie femelle et/ou comportant un créneau. Le créneau est de préférence agencé et/ou formé dans l'espace et/ou le créneau agencé entre lesdites extensions extérieures.

Dans un mode de réalisation préféré, ladite première portion de liaison est agencée centralement par rapport à la direction transversale. De préférence, la deuxième portion de liaison est agencée latéralement et/ou définit les formes et/ou dimensions extérieures latérales dudit maillon. De préférence, la deuxième portion de liaison définit l'extension maximale du maillon en direction transversale.

Dans un mode de réalisation, l'organe de verrouillage comporte des première et deuxième surfaces, de préférence des surfaces sépares et/ou distinctes, la première surface étant agencée pour bloquer ledit déplacement de la barrette dans un sens de déplacement de la barrette en direction transversale, et la deuxième surface étant agencée pour permettre le déplacement en translation dans l'autre sens en direction transversale, de préférence même lorsque l'organe de verrouillage se trouve dans une position de verrouillage et/ou en coopération de verrouillage de ladite barrette.

Dans un mode de réalisation, la première surface est plane s'étendant, par exemple, dans un plan longitudinal-radial, et la deuxième surface est arrondie et/ou inclinée, de préférence inclinée par rapport à un plan longitudinal-radial, la surface inclinée s'étendant de préférence dans un plan radial.

Dans un mode de réalisation préféré, la deuxième portion de liaison est formée par au moins deux pièces, de préférence séparées. De préférence, les deux pièces forment les extensions extérieures et/ou les extensions latérales de la deuxième portion de liaison.

Dans un mode de réalisation, les deux pièces sont chacune rigidement attachée, respectivement, de part et d'autre à une des deux faces latérales extérieures de ladite première portion de liaison. Dans un mode de réalisation, les deux pièces sont chacune rigidement attachée, respectivement, de part et d'autre à une des deux faces latérales extérieures d'un bloc central du maillon comportant et/ou formant ladite première portion de liaison.

D'autres aspects de l'invention et des modes de réalisation préférés sont définis dans les revendications et dans la description ci-après.

### Brève description des dessins

Les caractéristiques et les avantages de l'invention apparaîtront plus clairement à la lecture d'une description d'une forme d'exécution préférentielle, nullement limitative, donnée uniquement à titre d'exemple, et faite en se référant aux figures schématiques dans lesquelles :
La figure 1 est une vue en perspective de dessous d'un système selon un mode de réalisation préféré de la présente invention.
La figure 2 est une vue en éclatée du système de la figure 1.
La figure 3 est une vue en coupe longitudinale de la barrette du système de la figure 1.
La figure 4 est une vue en coupe selon un plan transversal-longitudinal du système de la figure 1.
La figures 5 est une vue en perspective avant d'une pièce comportant l'organe de verrouillage du système de la figure 1.
La figure 6 est une vue en coupe longitudinale du système de l'invention en position d'utilisation (à gauche) et en position d'activation du dispositif de verrouillage.
La figure 7 est une vue transparente de dessous d'un maillon du système de l'invention, relié à un maillon voisin.

### Description des modes de réalisations

La présente invention concerne un système 1 de connexion à maillons. Le système comporte au moins un maillon 10 et une barrette 30. A une première extrémité en direction longitudinale, le maillon comporte une première portion de liaison 11 et à l'autre ou la deuxième extrémité, le maillon comporte une deuxième portion de liaison 12.

La "direction longitudinale" (L) est définie par l'extension longitudinale du bracelet et désigne généralement un axe qui est celui des deux brins de bracelet, supposant que le bracelet soit disposé à plat et détaché d'une montre. Quand le bracelet est fermé, la "direction longitudinale" désigne la ligne qui suit le pourtour du bracelet.

La "direction transversale" (T) se réfère à un axe qui est perpendiculaire à la "direction de la longueur du bracelet" et qui s'étend, par exemple, dans un plan parallèle au plan général du bracelet disposé à plat comme mentionné ci-dessus.

La "direction radiale" (R) est un axe qui est radial par rapport à l'axe du poignet ou de l'avant-bras d'un porteur de montre-bracelet.

Les directions susmentionnées L, T, R sont indiquées moyennant le système de coordonnées ajouté à la figure 1.

Les figures 1 et 2 montrent le système de connexion à maillons, comportant un maillon 10 en soi et une goupille ou barrette de liaison 30. La connexion entre deux maillons est une articulation et/ou connexion pivotante entre deux maillons, ce qui permet à l'ensemble du bracelet d'avoir une certaine souplesse et déformabilité, et en particulier la caractéristique de pouvoir s'adapter à la forme du poignet d'un porteur de montre bracelet.

Mise à part les maillons terminaux, qui peuvent présenter des caractéristiques spéciales servant à connecter le bracelet à maillon au boîtier d'une montre-bracelet ou à un fermoir de montre, un maillon comporte généralement deux portions de liaison 11, 12, que l'on pourrait appeler première et deuxième portion de liaison, ou portion de liaison avant 11 et portion de liaison arrière 12. De cette manière, un maillon 10 est généralement adapté à être connecté à deux maillons voisins. Pour connecter deux maillons, on utilise de préférence une barrette et/ou une goupille, raison pour laquelle le système de l'invention comporte au moins un maillon 10 et une barrette 30. La barrette 30 est spécifiquement adaptée pour fonctionner avec le maillon de l'invention, mais d'autres barrettes pourraient également être utilisées.

Chaque maillon 10 comporte ainsi au moins deux logements (ou logements partiels) pour pouvoir loger, ensemble avec les logements complémentaires des maillons voisins, deux barrettes. Un premier logement 21 comportant généralement une forme tubulaire est agencé sur la première portion de liaison 11. Le deuxième logement 22, 23 est agencé sur la deuxième portion de liaison 12. A la figure 7, le maillon 10 est relié à un maillon voisin 10' moyennant la barrette 30, cette dernière étant logé dans le premier logement du maillon 10 et le deuxième logement 22', 23' du maillon voisin. L'on pourrait alors considérer les logements 21 et 22', 23' comme des logements partiels, les logements partiels de deux maillons reliés formant le logement complet de la barrette 30.

Comme il est connu de l'homme du métier, les première et deuxième portions de liaison 11, 12 ont de formes et/ou dimensions complémentaires de manière à permettre une imbrication, un emboîtement et/ou un assemblage qui crée un aspect extérieur homogène et idéalement continue entre deux maillons voisins. Typiquement, une première portion de liaison peut fonctionner comme portion mâle et la deuxième portion de liaison fonctionne comme portion femelle, mais des portions de liaison différentes et/ou plus complexes existent également et peuvent être réalisées sur la base du principe de la présente invention.

Dans le cas du mode de réalisation montré, comme dans plusieurs d'autres cas montrés dans l'état de la technique, le maillon est formé par un bloc central 10.1, plus grand, en particulier dans l'extension transversale, et deux pièces latérales 10.2, plus minces en direction transversale. Ces pièces latérales forment lesdites extensions extérieures de la deuxième portion de liaison.

Dans le mode de réalisation montré, le bloc central est en outre formé par trois pièces, comme mieux visible à la figure 4. Dans le mode de réalisation montré, toutes ces pièces sont rigidement connectées, par exemple chassées moyennant les goupilles ou tenons 51 et 53, avec une force suffisante pour former un maillon rigide, mais le bloc 10.1 et les pièces 10.2 pourraient, en principe, également être connectées de manière pivotante, moyennant une goupille. L'invention envisage également un bloc central en une pièce au lieu de trois, par exemple.

Le bloc 10.1 et les pièces 10.2, 10.2 ont généralement environ la même épaisseur et environ la même longueur en direction longitudinale. Les deux pièces latérales sont agencées sur les faces latérales du bloc central, et ceci en décalage longitudinal, de sorte que les pièces latérales 10.2 dépassent le bloc central à une des deux extrémités en direction longitudinale du maillon (à gauche dans les figures 1 et 2, coïncidant avec les n^{os} de référence 12), alors qu'à l'autre extrémité (à droite dans les figures 1 et 2, coïncidant avec le no de référence 11), le bloc central dépasse les pièces latérales en direction longitudinale. Cet agencement en décalage crée les formes complémentaires, par exemple une partie mâle 11 et une partie femelle 12, aux extrémités en direction longitudinale du maillon. Dans le mode de réalisation montré, la première portion de liaison 11 forme une structure que l'on pourrait également appeler un avant-corps ou encore une saillie 11.

Il est connu de réaliser le maillon autrement, par exemple avec des pièces latérales et un bloc central ayant environ la même extension en direction transversale (la même largeur). On peut aussi envisager que les pièces latérales soient plus grandes que le bloc central, et/ou on peut utiliser plus que deux pièces latérales et un bloc central, par exemple quatre, cinq, six ou même plus de pièces, par exemple à largeur égales, pour former un maillon. Il serait aussi possible de créer le maillon en une seule pièce continue qui reçoit sa forme, par exemple, par usinage ou par moulage, au lieu de connecter plusieurs pièces rigidement, ou de manière pivotante pour former le maillon. L'invention n'est pas limitée au nombre de pièces qui sont utilisées pour former le maillon, ni à la forme ou réalisation des portions de liaison 11, 12.

Dans le mode de réalisation montré, le premier logement 21 est un cylindre creux agencé transversalement sur la première portion de liaison 11. Ce creux permet de loger la barrette 30 transversalement comme montré à la figure 1.

Également sur la première portion de liaison 11, il y a un dispositif de verrouillage 40, qui comporte un organe d'actionnement 41, un organe de verrouillage 45, un logement 46 et un élément élastique 42. Il est une particularité, mais pas une nécessité, de l'invention d'avoir le dispositif de verrouillage agencé sur la partie mâle.

Dans le mode de réalisation montré, l'organe d'actionnement 41 et l'organe de verrouillage 45 sont formés en une seule pièce 48, qui est montrée plus en détail à la figure 5. La pièce 48 comporte un trou transversal 47 qui sert à l'assemblage et au guidage de la pièce 48 dans le maillon, de préférence dans la première portion de liaison.

L'organe d'actionnement 41 comporte de préférence un coulisseau, agencé pour pouvoir effectuer un mouvement linéaire en translation, de préférence dans un plan défini par les directions longitudinale et transversale.

Dans le mode de réalisation montré, l'organe d'actionnement 41, et plus particulièrement la pièce 48 tout entière, est agencée pour pouvoir se déplacer en direction longitudinale. Un mouvement en direction transversale serait une autre variante couverte par l'invention. L'organe d'actionnement 41 peut également être réalisé sous forme d'un poussoir, par exemple agencé pour se déplacer en direction radiale, ou encore sous forme d'un levier pivotant. Selon l'invention, un coulisseau est préféré, car plus simple à activer par un utilisateur sans outil, simplement avec un doigt. Pour faciliter l'activation, la surface de contact de l'organe d'actionnement est muni d'une pluralité de rainures, par exemple parallèles comme visible aux figures 1 et 2, ces rainures servant à augmenter l'adhérence et/ou la friction entre le doigt de l'utilisateur et la surface de contact de l'organe d'actionnement.

Dans le mode de réalisation montré, une goupille de fixation 44, servant à retenir la pièce 48 dans son logement 46, fait également partie du dispositif de verrouillage, mais l'invention envisage également d'autres moyens de fixation et/ou d'assemblage du dispositif de verrouillage.

Le premier logement 21 est interrompu, le long de sa direction transversale dans la portion de liaison 11, par le logement 46 du dispositif de verrouillage, afin de permettre la coopération entre l'organe de verrouillage 45 et la barrette 30 comme décrit ci-après.

Dans le mode de réalisation montré, la deuxième portion de liaison 12 comporte deux extensions extérieures, formées par les deux pièces latérales 10.2 en décalage avec la partie centrale 10.1, comme décrit ci-dessus. Les termes "extérieure" et latérale" se réfèrent généralement aux côtés latéraux du maillon par rapport à la direction longitudinal. A la figure 7, les éléments latéraux extérieurs sont les éléments se trouvant à gauche et à droit, respectivement, du maillon, comme c'est le cas pour les deux extensions extérieures qui forment, ensemble avec l'espace 17 aménagé entre les deux extensions, la deuxième portion de liaison 12.

Le deuxième logement comporte deux trous 22, 23, agencés dans la deuxième portion de liaison 12. En particulier, un premier trou 22 est agencé dans la première extension extérieure et un deuxième trou 23 est agencé dans la deuxième extension extérieure.

Les deux trous 22, 23 sont de préférence co-axiaux et agencés pour faire face l'un à l'autre.

Un espace ou un créneau 17 est formé entre les deux trous et/ou entre les deux extensions extérieures, cet espace pouvant servir comme partie femelle de la deuxième portion de liaison 12. Comme visible à la figure 4, le premier trou 22 est un trou borgne, alors que le deuxième trou 23 traverse l'ensemble de l'extension extérieure et est un trou débouchant (ou traversant). Dans un mode de réalisation, au lieu d'un trou borgne 23, l'invention fonctionne également avec un trou débouchant dont une ouverture a été bouchonné par la suite, généralement l'ouverture extérieure. Par exemple, un trou traversant peut être bouchonné de manière permanente et/ou définitive pour réaliser la fonctionnalité du trou borgne.

La figure 3 montre en plus de détail la construction de la barrette 30, qui comporte des première et deuxième extrémités 31 et 32. La barrette comporte une première goupille 36 qui forme la première extrémité 31 et une deuxième goupille 37 qui forme la deuxième extrémité 32 de la barrette. La première goupille pourrait aussi être appelée "tube" en raison de sa partie tubulaire. Pour faciliter ce descriptif, la première goupille est simplement appelée "goupille" et la deuxième goupille 37 est appelé "tenon" 37, ce tenon étant plus court que la goupille. La goupille 36 comporte une partie creuse/tubulaire 33, dans laquelle le tenon 37 est logée de préférence de manière télescopique. Le tenon 37 est agencée pour pouvoir effectuer un mouvement, par rapport à la goupille, qui est un mouvement linéaire en translation le long de l'axe longitudinal général de la barrette 30 (cet axe longitudinal étant agencé transversalement lorsque la barrette se trouve dans son logement dans le maillon). De préférence, les première et deuxième goupilles sont coaxiaux.

Dans un mode de réalisation, un élément élastique 34, de préférence un ressort, est logé à l'intérieur de la barrette 30. Dans un autre mode de réalisation, le ressort n'est pas logé à l'intérieur de la barrette, mais à l'extérieur de la barrette, par exemple dans le trou 22 ou émanché sur la barrette.

Un ressort 34 est logé dans la partie creuse 33 de manière à solliciter le tenon 37 en direction de la deuxième extrémité 32, ou dans une direction de l'étendue maximale de la barrette. La goupille 36, notamment la partie creuse 33, comporte une ouverture 39.2 à son extrémité 31.1, qui est l'extrémité de la goupille opposée à la première extrémité 31, et le tenon dépasse cette ouverture afin de former la deuxième extrémité 32 de la barrette. Le tenon 37 est empêché de sortir complètement du logement 33 en raison d'un rebord 39.1 à l'extrémité 31.1. Le tenon 37 comporte en fait deux parties, de préférence cylindriques, 37.1 et 37.2 à diamètre et/ou dimensions légèrement différents, et la partie cylindrique 37.2 ayant le diamètre inférieur (la partie extérieure du tenon) peut passer par l'ouverture à l'extrémité 31.1, alors que la partie 37.1 à diamètre plus grand (la partie intérieure du tenon) est retenue par le rebord 39.1, de manière que l'ensemble du tenon 37 ne peut pas être séparée de la goupille 36 à travers l'ouverture 39.2. Il est clair que le tenon 37, et en particulier la partie extérieure 37.2, peut être forcée, par compression du ressort 34, à s'insérer dans le logement creux 33 de la goupille, ce qui a comme effet de raccourcir la longueur de la barrette telle que définie par la distance entre les extrémités 31 et 32. Lorsque le ressort 34 est ainsi comprimé, il exerce une force plus élevée en direction le long de l'axe de la barrette, cette force poussant le tenon 37 vers l'extérieur, vers la position de la longueur maximale de la barrette, telle que montrée à la figure 3.

Pour assembler la barrette, la goupille 36 peut être usinée pour lui donner sa forme géométrique, comportant la partie creuse 33 et au moins une échancrure 35, ensuite le ressort et le tenon sont insérés à travers l'ouverture 39.2, et la dimension de l'ouverture est diminuée par sertissage, de manière à condamner la partie 37.1 du tenon 37 à l'intérieur de la partie creuse.

La barrette 30 comporte encore une échancrure et/ou une zone à diamètre réduit 35, agencée dans la goupille 36. Cette zone forme de préférence un rebord 35.1 ou une quelconque autre structure d'arrêt, adaptée à pouvoir coopérer avec l'organe de verrouillage 45 du dispositif de verrouillage comme décrit ci-après. Cette coopération comporte ou forme essentiellement un blocage ou verrouillage, empêchant la barrette de se déplacer transversalement dans son logement au moins dans le sens de la sortie, c'est-à-dire à travers le trou traversant 23.

Ainsi, on peut comprendre le fonctionnement du système de l'invention notamment grâce aux figures 4, 6 et 7. A la figure 7, un maillon 10 du système 1 de l'invention est relié à un maillon voisin 10' d'un système voisin 1', moyennant la barrette 30. Dans cette configuration, la première portion de liaison 11 du maillon 10 est placée dans le créneau formé par la deuxième portion de liaison 12' du maillon voisin. La barrette 30 est bloquée dans son logement formé par le premier logement 21 du maillon 10 et le deuxième logement du maillon voisin, par l'organe de verrouillage 45, qui se trouve en butée avec le rebord 35.1 de la barrette 30.

Cette configuration, également visible à gauche de la figure 6, représente la position d'utilisation. Elle peut aussi être appelée la position de blocage, d'assemblage, de service ou de liaison, car les deux maillons 10, 10' sont reliés. Dans un bracelet comportant une suite de maillons assemblés, le système se trouve dans cette position.

Toujours, dans cette position, le ressort 34 de la barrette est comprimé et la partie extérieure 37.2 du tenon 37 partiellement insérée dans le logement 33. L'extrémité 32 de la barrette 30 se trouve en appui avec le fond du trou borgne 22' du deuxième logement du maillon voisin.

Pour séparer les deux maillons 11, 11', l'utilisateur doit activer l'organe d'actionnement 41. Il peut le faire en posant la pointe de son doigt sur la surface structurée de cet organe et en tirant en direction longitudinale dans la direction du déblocage, cette direction étant indiquée par la flèche A dans le dessin à gauche à la figure 6. Comme visible à la figure 6, le logement 47 de la goupille 44 est étendue en direction longitudinale, permettant au coulisseau 41 de glisser en direction longitudinale vers la position du déblocage.

La position de déblocage est montrée dans le dessin à droite de la figure 6 et dans le maillon 11' à la figure 7. Cette position peut aussi appelée "la position libre", car dans ce cas la barrette est libre de se déplacer dans et de sortir de son logement 21, 22', 23', et les maillons voisins peuvent ainsi être séparés.

En raison du ressort comprimé 34 et de l'extrémité 32 de la barrette en appui dans le trou borne 22', le déblocage a comme résultat une éjection au moins partielle de la barrette 30 de son logement, comme illustrée par la barrette 30' à la figure 7. En fait, dans la position d'utilisation, le ressort de la barrette 30 sollicite la barrette vers l'ouverture extérieure du trou 23 de la deuxième portion de liaison 12. Comme mentionné, le trou 23 est un trou traversant, permettant d'extraire complètement la barrette de liaison 30.

Il convient de mentionner que la barrette comporte, vers sa première extrémité 31, une deuxième échancrure et/ou zone à diamètre réduit 38, qui forme également des rebords dans la barrette. Il est possible que, suite à un déblocage du dispositif de verrouillage 40, la barrette 30 ne sort que très peu de son logement. Par exemple, il se peut que seulement quelques millimètres de la barrette, à proximité de la première extrémité 31, ne sortent du deuxième trou 23, par exemple en raison de forces de friction entre la barrette et son logement. Dans ce cas, l'échancrure 38 sera également sortie. Un utilisateur peut alors insérer l'ongle de son doigt dans cette échancrure et aisément sortir complètement la barrette 30 en la tirant en direction transversale en dehors de son logement.

L'homme du métier notera que, vers son extrémité 31.1 (opposée à la première extrémité 31 de la barrette), la goupille 36 dépasse le premier logement 21, comme visible à la figure 4. Comme visible aussi à la figure 7, la goupille 36, sur une petite distance, est de préférence également placé dans le trou borgne 22 (22' à la fig. 7). C'est distance peut être de 0.5 à 3mm, par exemple 0.75 à 2mm. Le diamètre de la goupille 36 étant plus grand que celui de la partie extérieure 37.2 du tenon 37, le fait qu'une (même courte) partie de la goupille 36 se trouve placé dans le trou borgne 22 du deuxième logement, à l'avantage de minimiser le jeu créé entre la barrette vers sa deuxième extrémité et 32 et le trou 22 du deuxième logement du maillon voisin.

On notera encore, par exemple aux figures 2 et 4, que le bloc central 10.1 du maillon 10 est formé de trois pièces : une pièce centrale, comportant le logement 46 du dispositif de verrouillage 40, et deux pièces latérales fonctionnant comme des caches. Lors de l'assemblage du maillon, la pièce 48 du dispositif de verrouillage est agencé dans le logement dans la pièce centrale et la goupille de retenue et/ou de guidage 44 est insérée à travers son logement (un perçage) dans la pièce centrale. Ensuite, les caches latéraux sont rigidement fixé à la pièce centrale au même temps que les deux pièces latérales 10.2 à l'aide de tenons 51 et 52 (fig. 4). De cette manière, les ouvertures latérales du logement de la goupille 44 sont couvertes et fermées par les caches latéraux (ainsi que par les pièces latérales 10.2). Le logement 21 est agencé transversalement à la fois dans la pièce centrale et dans les caches latérales du bloc 10.1, tel qu'un perçage complet, de manière à former un logement transversal comportant deux ouvertures de part et d'autre du bloc central, et à permettre ainsi aux deux extrémités 31, 32 de la barrette de sortir des deux ouvertures du logement 21 et de dépasser des deux côtés le bloc central comme montré à la figure 4, afin de s'insérer dans les deux trous 22, 23 du deuxième logement d'un autre maillon.

L'organe de verrouillage 45, en coupe transversale-longitudinale comme montré à la figure 4, possède une géométrie particulière, présentant une face plane, destinée à coopérer avec la structure de blocage 35.1, également réalisée sous forme d'une surface plane, pour bloquer complètement la barrette 30 dans son logement dans la position d'utilisation. Cependant, une autre face de cet organe est arrondie ou courbée, mais pourrait également être inclinée. Cette configuration permet d'insérer la barrette dans son logement 21 (et 22, 23 lorsqu'un autre maillon est présent) sans besoin d'activer l'organe d'actionnement du dispositif de verrouillage. Lors de l'insertion de la barrette, cette dernière va exercer une force sur la surface incurvée pour repousser l'organe de verrouillage vers une position correspondante à la position de déverrouillage, et quand l'échancrure 35 se trouve à la même position transversale que l'organe de verrouillage, ce dernier va s'insérer pour bloquer la barrette dans sa position, moyennant un clip ou encliquetage.

Selon un mode de réalisation, dispositif de verrouillage est adapté pour ne bloquer le déplacement de la barrette, en direction transversale, que dans un sens.

Ceci est réalisé, dans le mode de réalisation montré, grâce aux surfaces plane de blocage et arrondie d'insertion de l'organe de verrouillage comme détaillé ci-dessus. Ainsi, dans la direction d'insertion à travers le trou débouchant 23, ou directement dans le logement 21, (d'en bas en haut à la figure 4), le dispositif de verrouillage ne bloque pas la barrette, mais dans le sens inverse, la coopération entre l'organe de verrouillage empêche la barrette de ressortir de son logement.

Dans un mode de réalisation, l'organe de verrouillage 45 comporte une surface plane et une surface arrondie (fig. 5). Par exemple, si ces surfaces sont vues en coupe, par exemple transversale-longitudinale (fig. 4), la surface plane forme une ligne droite et la surface arrondie forme une ligne courbée. La surface plane sert s'étend de préférence dans un plan longitudinal-radial. La surface plane sert de préférence à réaliser un blocage complet par la coopération avec la structure d'arrêt de la barrette. La surface arrondie sert de préférence à permettre le déplacement de la barrette dans son logement dans un sens donné selon la direction transversale, alors que la surface plane sert de préférence à bloquer ce déplacement dans l'autre sens dans le cas de la coopération susmentionné. Les surfaces plane et arrondie se trouvent de préférence sur des faces latérales opposées de l'organe de verrouillage, et ces surfaces sont de préférence reliées par une surface plane s'étendant dans un plan transversal-radial.

Dans un mode de réalisation, et comme cela a déjà été indiqué ci-dessus, le dispositif de verrouillage 40, y compris son logement, peut être agencé sur une des deux extensions extérieures latérales ou cornes 10.2, au lieu de l'agencement sur le bloc central 10.1. Dans une telle configuration, il est préféré que le dispositif de verrouillage est agencé sur l'extension extérieure qui comporte le trou débouchant 23. Avec référence à la figure 3, il serait, par exemple, possible de n'avoir qu'une seule échancrure et/ou zone à diamètre réduit, agencé de préférence à proximité de la première extrémité 31 de la barrette, par exemple au niveau de l'échancrure 38 à la figure 3. Cette échancrure pourrait alors être un peu plus longue le long de l'axe de la barrette, par exemple de la même dimension que l'échancrure 35. La barrette pourrait ainsi ne comporter qu'une seule échancrure et/ou zone à diamètre réduit, qui remplit principalement la fonction de fournir une structure ou surface de blocage 35.1, mais qui peut aussi servir à l'utilisateur pour déplacer la barrette à l'aide de son ongle.

En ce qui concerne les matériaux, il convient de noter que le maillon et/ou la barrette peuvent être fabriqués en métal, par exemple an acier, platine, or, argent, cuivre ou titane, mais le maillon peut également être fabriqué à partir de matière plastiques de préférence suffisamment durs, à partir de composites et/ou de fibre de carbone. Dans un mode de réalisation, au moins le corps du maillon (ici formé par le bloc central 10.1 et les pièces latérales 10.2), peut être fabriqué en matériau composite comportant de la fibre de carbone.

Le système de l'invention présente plusieurs avantages par rapport à l'état de la technique. Par exemple, grâce au ressort 34 intégré dans une partie creuse de la barrette, il ne peut pas être perdu, car il ne s'agit pas d'une pièce séparée. En effet, le système de l'invention peut être formé par deux éléments ou pièces séparables : le maillon et la barrette. Toutes les autres pièces du système ne sont pas agencées pour être séparées par un utilisateur qui souhaite enlever ou ajouter un maillon à un bracelet.

Il convient de noter que la séparation de deux maillons voisins par enlèvement de la barrette ainsi que la connexion de deux maillons par insertion de la barrette dans son logement peut se faire manuellement, de préférence à l'aide d'un doigt et/ou de l'ongle, éventuellement en tenant le bracelet et/ou les maillons dans l'autre main. De préférence, ces opérations peuvent se faire sans outil dédié ou général, par exemple sans tournevis.

Ensuite, le coulisseau 41 est plus facile à activer par un utilisateur qu'un poussoir de taille fine. Typiquement, dans le cas de poussoirs, la point d'un stylo est utilisé pour pouvoir enfoncer le poussoir, car ces poussoirs ont une taille relativement petite. En revanche, comme décrit ci-dessus, le coulisseau 41 du dispositif de verrouillage 40 peut être réalisé de manière relativement large, permettant de l'activer avec la pointe d'un doigt, donc sans outil quelconque.

## Revendications

1. Système de connexion (1) à maillons susceptible de composer un bracelet à maillons dont la direction principale définit un axe longitudinal, ledit système comportant :
- un maillon (10) comportant une première portion de liaison (11) et une deuxième portion de liaison (12), la deuxième portion de liaison étant agencée pour pouvoir coopérer avec la première portion de liaison d'un maillon voisin dudit bracelet, le maillon comportant au moins un premier logement (21) agencé sur la première portion de liaison et un deuxième logement (22, 23) agencé sur la deuxième portion de liaison, le deuxième logement comportant un premier trou (22) et un deuxième trou (23) ; et,
- une barrette (30) destinée à être logée dans ledit premier logement (21) et dans un deuxième logement dudit maillon voisin, de manière à pouvoir relier le maillon audit maillon voisin, la barrette comportant :
- des première et deuxième goupilles (36, 37), la première goupille comportant une première extrémité libre (31) et la deuxième goupille comportant une deuxième extrémité libre (32) de la barrette, ladite deuxième goupille (37) étant agencée mobile par rapport à la première goupille de manière à pouvoir se déplacer en translation entre une position rétractée et une position étendue, la position étendue définissant de préférence une longueur plus étendue et/ou maximale de la barrette,
- un logement intérieur creux (33) logeant un élément élastique (34), ledit élément élastique étant agencé entre lesdites première et deuxième goupilles pour les solliciter vers la position étendue, et,
- au moins structure d'arrêt (35.1), de préférence formée par une section à diamètre réduit at/ou une échancrure (35);
**caractérisé en ce que** le maillon (1) comporte en outre un dispositif de verrouillage (40) comportant un organe de de verrouillage (45) agencé pour pouvoir coopérer avec ladite structure d'arrêt (35.1), afin d'empêcher la barrette d'effectuer un déplacement en translation dans au moins un sens en direction transversale lorsqu'elle est placée dans ledit premier logement et/ou dans ledit deuxième logement.

2. Système selon la revendication 1, dans lequel ledit dispositif de verrouillage (40) comporte un organe d'actionnement (41) agencé pour pouvoir être activé par un utilisateur pour permettre de désengager ledit organe de verrouillage (45) de ladite structure d'arrêt (35.1), afin de permettre à la barrette de se déplacer de préférence en direction transversale.

3. Système selon la revendication 2, dans lequel ledit organe d'actionnement est un coulisseau, agencé pour se déplacer en direction longitudinale ou en direction transversale lorsqu'il est activé par l'utilisateur, ledit dispositif de verrouillage (40) comportant de préférence un élément élastique agencé pour solliciter ledit organe de verrouillage en une position de verrouillage.

4. Système selon l'une quelconque des revendications précédentes, dans lequel ledit dispositif de verrouillage (40) est agencé sur la première portion de liaison (11) comportant et/ou formant une partie mâle, un avant-corps et/ou une saillie.

5. Système selon l'une quelconque des revendications précédentes, dans lequel ledit organe de verrouillage (45) est agencé pour coopérer avec la barrette (30) et/ou avec ladite structure d'arrêt (35.1) lorsque la barrette est placée dans ledit premier logement.

6. Système selon l'une quelconque des revendications précédentes, dans lequel l'élément élastique (34) de la barrette est agencé entre lesdites première et deuxième goupilles (36, 37) de manière à solliciter la barrette vers une position libre dans laquelle la barrette est au moins partiellement désengagée dudit premier et/ou dudit deuxième logement.

7. Système selon l'une quelconque des revendications précédentes, dans lequel ledit premier trou (22) dudit deuxième logement est un trou borne comportant un fond, et dans lequel ladite deuxième extrémité (32) de ladite barrette est agencée pour se trouver en appui contre ledit fond lorsque la barrette se trouve dans une position d'assemblage.

8. Système selon l'une quelconque des revendications précédentes, dans lequel ledit deuxième trou (23) du deuxième logement est un trou traversant et/ou débouchant en direction transversale.

9. Système selon l'une quelconque des revendications précédentes, dans lequel ledit deuxième trou (23) est dimensionné pour permettre l'extraction complète de ladite barrette (30) dudit maillon, par exemple lorsque ladite barrette se trouve dans sa position libre, lors de la séparation dudit maillon du maillon voisin et/ou lors de l'activation de l'organe d'actionnement.

10. Système selon l'une quelconque des revendications précédentes, dans lequel ladite deuxième portion de liaison (12) comporte deux extensions extérieures, une première extension extérieure comportant ledit premier trou (22) et la deuxième extension extérieure comportant ledit deuxième trou (23), un espace de liaison et/ou un créneau (17) étant défini entre lesdites première et deuxième extensions extérieures, ledit espace de liaison et/ou ledit créneau étant agencé pour pouvoir recevoir la première portion de liaison (11') d'un maillon voisin.

11. Système selon l'une quelconque des revendications précédentes, dans lequel ladite au moins une structure d'arrêt (35.1) est agencée centralement et/ou à proximité du milieu (ou de mi-distance) de l'étendue longitudinale de ladite barrette.

12. Système selon l'une quelconque des revendications précédentes, dans lequel ladite barrette comporte une deuxième section à diamètre réduit at/ou une échancrure (38), agencée vers et/ou à proximité de la première extrémité (31) permettant de préférence à un utilisateur d'utiliser un ongle d'un doigt pour effectuer une force sur ladite barrette afin de l'extraire dudit premier et/ou dudit deuxième logement.

13. Système selon l'une quelconque des revendications précédentes, dans lequel ladite première portion de liaison (11) forme une partie mâle, et/ou un avant-corps, adapté à s'insérer dans la deuxième portion de liaison (12), cette dernière formant une partie femelle et/ou comportant un créneau, en particulier dans l'espace et/ou le créneau agencé entre lesdites extensions extérieures.

14. Système selon l'une quelconque des revendications précédentes, dans lequel, par rapport à la direction transversale, ladite première portion de liaison (11) est agencée centralement, et ladite première portion de liaison (12) est agencée latéralement et/ou définit des formes et/ou dimensions extérieures latérales dudit maillon.

15. Un maillon (10) comportant une première portion de liaison (11) et une deuxième portion de liaison (12), la deuxième portion de liaison étant agencée pour pouvoir coopérer avec la première portion de liaison d'un maillon voisin dudit bracelet, le maillon comportant au moins un premier logement (21) agencé sur la première portion de liaison et un deuxième logement (22, 23) agencé sur la deuxième portion de liaison, la deuxième portion de liaison comportant un premier trou (22) et un deuxième trou (23), le maillon comportant en outre un dispositif de verrouillage (40) comportant un organe de de verrouillage (45) agencé pour pouvoir coopérer avec une barrette dans le premier et/ou deuxième logement, afin d'empêcher la barrette d'effectuer un déplacement en translation dans au moins un sens en direction transversale lorsqu'elle est placée dans ledit premier logement et/ou dans ledit deuxième logement.

16. Le maillon selon la revendication 15, dans lequel ledit premier trou (22) est un trou borgne et ledit deuxième trou (23) est un trou débouchant, ce dernier permettant de préférence l'extraction complète d'une barrette et/ou goupille de liaison (3) desdits première et/ou deuxième logements.

17. Le maillon selon l'une quelconque des revendications 15 et 16, dans lequel la première portion de liaison (11) comporte une partie mâle, et dans lequel le dispositif de verrouillage est agencé sur ladite première portion de liaison.

18. Le maillon selon l'une quelconque des revendications 15 et 16, dans lequel ledit organe de de verrouillage (45) comporte des première et deuxième surfaces de coopération (45.1, 45.2), une première surface plane et une deuxième surface qui peut être arrondie ou inclinée, la première surface étant agencée pour bloquer ledit déplacement de la barrette, et la deuxième surface étant agencée pour permettre le déplacement en translation dans l'autre sens en direction transversale, de préférence même lorsque l'organe de verrouillage se trouve dans une position de verrouillage et/ou en coopération de verrouillage de ladite barrette.
